# FASCICULE DE BREVET EUROPEEN

(11) **EP 0 232 346 B1**
(45) Date de publication et mention de la délivrance du brevet: **07.03.1990**
(21) Numéro de dépôt: 86904833.0
(22) Date de dépôt: 24.07.1986
(51) Int. Cl.: F27B 9/24

(54) **FOUR A LONGERONS MOBILES**
SCHWINGBALKENOFEN
OVEN WITH MOVABLE BEAMS

(30) Priorité: 24.07.1985 FR 8511569
(43) Date de publication de la demande: 19.08.1987
(73) Titulaire: STEIN HEURTEY, F-91130 Ris Orangis (FR)
(72) Inventeur: ROUVET, Claude, F-92340 Bourg-la-Reine (FR)
(74) Mandataire: Armengaud Ainé, Alain
(86) Numéro de dépôt international: FR8600264
(87) Numéro de publication internationale: WO8700612

(56) Documents cités:
- FR-A- 1 324 683
- FR-A- 2 443 038
- Patent Abstracts of Japan, vol. 9, No. 41 (C-267)(1764), 21 February 1985 & JP, A,59185722 (Sumitomo Kinkozu K.K.) 22 October 1984

## Description

La présente invention concerne les fours à longerons mobiles dans lesquels les longerons mobiles forment au moins deux ensembles successifs indépendants mécaniquement l'un de l'autre et pouvant être déplacés chacun par un vérin hydraulique relié à une ou plusieurs pompes d'alimentation. Ces fours permettent de faire progresser des produits à réchauffer à des vitesses différentes dans les deux régions du four correspondant aux deux ensembles, ce qui est intéressant par exemple lorsque le four est chargé partiellement avec des produits chauds provenant de coulées continues.

Lorsque le four est utilisé de façon usuelle et que les deux ensembles de longerons se déplacent à- la même vitesse, il est difficile d'assurer une synchronisation parfaite entre les deux ensembles, par suite d'imperfections mécaniques, électroniques ou hydrauliques, fuite dans les vérins par exemple. Ce manque de synchronisation a pour effet de soumettre les supports à des efforts très importants et de décaler les produits en cours de réchauffage, ce qui entraîne des difficultés au défournement ou peut même provoquer des chevauchements de ces produits.

Pour remédier à cet inconvénient, il a été proposé dans le document FR-A-2 443 039 de prévoir d'une part des moyens pour accoupler les deux ensembles de longerons l'un à l'autre et d'autre part des moyens de commande logiques pour assurer un fonctionnement en synchronisation des vérins. Mais les fours ainsi réalisés sont compliqués.

La présente invention a pour objet un four à longerons mobiles du type précédemment indiqué mais dans lequel le déplacement en synchronisation des deux ensembles de longerons est obtenu par des moyens simples.

Le four à longerons mobiles selon l'invention est caractérisé en ce que l'un des ensembles de longerons comporte une butée escamotable pouvant venir au contact de l'autre ensemble de sorte que chacun de ces ensembles puisse pousser l'autre, et en ce que l'on relie l'un des conduits de l'une des pompes respectivement au premier conduit et au second conduit de l'autre pompe par une première dérivation, et respectivement par une deuxième dérivation, de façon à pouvoir mettre ladite pompe hors circuit et à établir un circuit dérivé comprenant en série l'une des pompes d'alimentation, le vérin de commande de l'un des ensembles, le vérin de commande de l'autre ensemble, et des soupapes de retenue situées sur les conduits de ladite pompe, l'alimentation du circuit dérivé étant contrôlé au moyen de distributeurs situés respectivement aux points de raccord desdites dérivations.

Lorsque les distributeurs sont disposés de manière établir le circuit ci-dessus et que la butée a été amenée dans sa position active, le liquide refoulé par la pompe actionne le vérin du premier ensemble, lequel repousse le second ensemble par l'intermédiaire de la butée. La soupape de retenue engendre une contre-pression qui freine le déplacement du second ensemble de sorte que la butée portée par l'un des ensembles reste au contact de l'autre ensemble.

Le four peut comporter plus de deux ensembles de longerons, auquel cas chaque ensemble de longerons sauf un comporte une butée escamotable pouvant venir au contact de l'un des ensembles de longerons adjacents et les distributeurs permettent d'établir un circuit comprenant en série l'ensemble des vérins de commande.

On a décrit ci-après, à titre d'exemple non limitatif, un mode de réalisation d'un four à longerons mobiles selon l'invention avec référence au dessin annexé dans lequel :
La Figure 1 montre le four lorsque les deux ensembles de longerons se déplacent de manière indépendante ;
La Figure 2 est une vue semblable à la Figure 1, lorsque les deux ensembles se déplacent en synchronisme.

Tel qu'il est représenté au dessin, le four à longerons mobiles selon l'invention comporte un châssis de défournement 1 a et un châssis d'enfournement 1b. Chacun de ces châssis comporte des longerons 2 qui sont mobiles horizontalement sur un bâti 3 et peuvent être déplacés sur ce bâti par un vérin 4a ou 4b. Le bâti 3 peut lui-même être déplacé à la fois verticalement et horizontalement sur des rampes fixes 5 par des vérins 6.

Le vérin 4a est relié à une pompe réversible 7a par deux conduites 8a et 9a sur lesquelles est interposé un bloc d'échange 10a ; par ailleurs, une soupape 11 a est interposée sur la conduite 8a alors que sur la conduite 9a sont interposés une soupape 12a et deux distributeurs 13a et 14a, la soupape se trouvant entre les deux distributeurs. De manière analogue, le vérin 4b est relié à une pompe 7b par deux conduites 8b et 9b sur lesquelles est interposé un bloc d'échange 10b. Une soupape 11 b et un distributeur 14b sont interposés sur la conduite 8b alors que, sur la conduite 9b, sont interposées une soupape 12b et un distributeur 13b.

Les distributeurs 13a, 14a, 13b et 14b peuvent occuper des positions dans lesquelles chacune des pompes 7a et 7b est reliée respectivement au vérin 4a ou 4b (Figure 1). Une conduite 15 relie les distributeurs 14a et 14b et ces distributeurs peuvent occuper des positions dans la pompe 7a qui est isolée de la conduite 9a et est mise en communication avec la conduite 8b par la conduite 15, cette conduite 8b étant isolée de la pompe 7b (Figure 2). Une conduite 16 relie les distributeurs 13a et 13b et ces distributeurs peuvent occuper des positions dans lesquelles les extrémités des conduites 9a et 9b reliées aux vérins 4a et 4b sont mises en communication l'une avec l'autre par l'intermédiaire de la conduite 16, en étant isolées respectivement de la pompe 7a et de la pompe 7b. Cette conduite 16 est reliée à un circuit de compensation des fuites comprenant une pompe 17, un clapet 18 et une soupape 19.

Sur le châssis de défournement 1 a est fixé un vérin à double effet 20 qui actionne une butée escamotable qui peut venir en butée contre le châssis d'enfournement 1b. Ce vérin 20 est relié à une pompe 22 par un distributeur 23.

A la Figure 1, les distributeurs 13a, 14a, 13b et 14b sont dans leurs positions dans lesquelles les vérins 4a et 4b sont reliés respectivement aux pompes 7a et 7b, c'est la tige de piston 21 et la butée qui sont écartées du châssis 1b. Dans ces conditions, les deux châssis de défoumement 1 a et d'enfournement 1 se déplacent indépendamment l'un de l'autre.

A la Figure 2, les distributeurs 13a, 13b, 14a et 14b sont dans leurs positions dans lesquelles l'un des côtés du vérin 4a est relié au côté opposé du vérin 4b par la conduite 16, la pompe 7a étant reliée aux deux autres côtés de ces vérins 4a et 4b. Le distributeur 23 a été actionné de façon que la tige 21 du vérin 20 soit en contact contre le châssis d'enfournement 1b.

Dans ces conditions, les deux châssis 1 a et 1 b se déplacent rigoureusement en synchronisme. Pour leur avance, la pompe 7a refoule dans le vérin 4b l'huile qui traverse librement les distributeurs 14a et 14b, le bloc d'échange 10b et la soupape 11 b. Le châssis 1 repousse le châssis la par l'intermédiaire de la tige 21 en butée et du vérin 20. L'huile du vérin 4a traverse la soupape 11 a qui est tarée à une valeur permettant de retenir et de freiner le mouvement des châssis. Une partie de l'huile retourne au réservoir en traversant le bloc d'échange 10a et la partie restante retourne à la pompe 7a ; celle-ci aspire par ses clapets de réalimentation le volume qui lui manque.

Pour assurer le recul des châssis, il suffit d'inverser le sens de fonctionnement de la pompe 7a. L'huile est alors refoulée dans le vérin 4a et le châssis la recule en repoussant le châssis 1b. L'huile du vérin 4b traverse la soupape 11b qui, comme la soupape 11 a, est tarée de façon à freiner le mouvement de retour des châssis.

Aussi bien lors de l'avance des châssis que lors de leur recul, de l'huile s'écoule de l'un des vérins 4a et 4b à l'autre, par la conduite 16 ; mais ce circuit est à très faible pression.

Il va de soi que la présente invention ne doit pas être considérée comme limitée au mode de réalisation décrit et représenté, mais en couvre, au contraire, toutes les variantes, dont l'une consiste à n'utiliser qu'une seule pompe pour entraîner le vérin « moteur » et de freiner en circuit fermé sur le deuxième vérin, après avoir isolé sa pompe correspondante.

## Revendications

Four à longerons mobiles dans lequel les longerons mobiles (2) forment. au moins deux ensembles successifs (1a et 1b) indépendants mécaniquement l'un de l'autre et pouvant être déplacé chacun par un vérin hydraulique (4a ou 4b) relié à une pompe d'alimentation (7a ou 7b) par l'intermédiaire de premiers conduits (8a ou 9b) et de seconds conduits (9a ou 8b) sur lesquels sont montées des soupapes de retenue (11 et 12), caractérisé en ce que l'un (1 a) des ensembles de longerons comporte une butée escamotable (21) pouvant venir au contact de l'autre ensemble (1b) de sorte que chacun de ces ensembles puisse pousser l'autre, et en ce que l'on relie un des conduits (9a) de l'une des pompes (7a) respectivement au premier conduit (9b) et au second conduit (8b) de l'autre pompe (7b) par une première dérivation (16), et respectivement par une deuxième dérivation (15), de façon à pouvoir mettre ladite pompe (7b) hors circuit et à établir un circuit dérivé comprenant en série l'une (7a) des pompes d'alimentation, le vérin de commande (4b) de l'un des ensembles, le vérin de commande (4a) de l'autre ensemble, et des soupapes de retenue (11a-11b) situées sur les conduits (8a et 8b) de ladite pompe (7a), l'alimentation du circuit dérivé étant contrôlée au moyen de distributeurs (13a, 13b, 14a, 14b) situés respectivement aux points de raccord desdites dérivations.

## Claims

Walking beam furnace, in which the movable beams (2) form at least two successive assemblies (1a and 1b), mechanically independent of one another and capable of being displaced each by a hydraulic jack (4a or 4b) connected to a supply pump (7a or 7b) through the intermediary of first pipes (8a or 9b) and second pipes (9a or 8b), on which are mounted back-pressure valves (11 and 12), characterized in that the one (1a) of the assemblies of beams comprises a retractable stop (21), capable of coming into contact with the other assembly (1 b) so that each of these assemblies can push the other, and in that one of the pipes (9a) of the one of the pumps (7a) is connected respectively to the first pipe (9b) and to the second pipe (8b) of the other pump (7b) by a first branch (16), and respectively by a second branch (15), so as to be able to bring said pump (7b) out of the circuit and to establish a branched circuit comprising, in series, the one (7a) of the supply pumps, the control jack (4b) of the one the assemblies, the control jack (4a) of the other assembly, and back-pressure valves (11a-11b) situated on the pipes (8a and 8b) of said pump (7a), the supply to the branched circuit being controlled by means of distributors (13a, 13b, 14a, 14b) situated respectively at the connecting points of said branches.

## Patentansprüche

Schwingbalkenofen mit mindestens zwei nacheinander angeordneten Schwingbalkeneinheiten (1 a und 1b), die mechanisch voneinander unabhängig sind und jeweils durch einen Hydraulikzylinder (4a oder 4b) bewegt werden können, wobei der Hydraulikzylinder (4a oder 4b) über erste Leitungen (8a oder 9b) und zweite Leitungen (9a oder 8b), die Rückschlagventile (11 und 12) aufweisen, mit einer Förderpumpe (7a oder 7b) verbunden ist, dadurch gekennzeichnet, daß eine (1 a) der Schwingbalkeneinheiten einen einschiebbaren Bolzen (21) aufweist, der so an der anderen Einheit (1b) zur Anlage gebracht werden kann, daß die Einheiten aneinanderstoßen, und daß eine der Leitungen (9a) einer der Pumpen (7a) jeweils mit der ersten Leitung (9b) und der zweiten Leitung (8b) der anderen Pumpe (7b) über eine erste Abzweigleitung (16) und eine zweite Abzweigleitung (15) so verbunden ist, daß die Pumpe (7b) ausgeschaltet werden kann und ein Abzweigkreis gebildet wird, bei dem eine (7a) der Förderpumpen, der Steuerzylinder (4b) der einen Einheit, der Steuerzylinder (4a) der anderen Einheit und die Rückschlagventile (11a-11b) der Leitungen (8a und 8b) der Pumpe (7a) in Reihe geschaltet sind, wobei die Versorgung des Abzweigkreises über Verteiler (13a, 13b, 14a, 14b), die sich jeweils auf den Gabelpunkten der Abzweigleitungen befinden, gesteuert wird.
